# EUROPÄISCHE PATENTSCHRIFT

(11) **EP 2 352 413 B1**
(45) Veröffentlichungstag und Bekanntmachung des Hinweises auf die Patenterteilung: **05.09.2012**
(21) Anmeldenummer: 09736941.7
(22) Anmeldetag: 16.10.2009
(51) Int. Cl.: A47L 15/46, A47L 15/48

(54) **VERFAHREN ZUM BETREIBEN EINER GESCHIRRSPÜLMASCHINE**
METHOD FOR OPERATING A DISHWASHER
PROCÉDÉ POUR FAIRE FONCTIONNER UN LAVE-VAISSELLE

(30) Priorität: 07.11.2008 DE 102008043576
(43) Veröffentlichungstag der Anmeldung: 10.08.2011
(73) Patentinhaber: BSH Bosch und Siemens Hausgeräte GmbH, 81739 München (DE)
(72) Erfinder: FAUTH, Michael, 91785 Pleinfeld (DE); JERG, Helmut, 89537 Giengen (DE); PAINTNER, Kai, 86477 Adelsried (DE); REITER, Andreas, 89435 Finningen (DE); RIEGER, Roland, 73492 Rainau (DE)
(86) Internationale Anmeldenummer: PCT/EP2009/063601
(87) Internationale Veröffentlichungsnummer: WO 2010/052116

(56) Entgegenhaltungen:
- WO-A1-2005/053504
- DE-A1- 10 353 774
- DE-A1- 10 353 775

## Beschreibung

Die Erfindung betrifft ein Verfahren zum Betreiben einer Geschirrspülmaschine, insbesondere einer Haushalts-Geschirrspülmaschine nach dem Oberbegriff des Patentanspruchs 1.

Aus der DE 103 53 774 A1, der DE 103 53 775 A1, der WO-A-2005/053504 und der DE 10 2005 004 096 A1 sind Geschirrspülmaschinen mit sogenannten Sorptionstrocknungssystemen zur exothermen Trocknung von gereinigtem Spülgut bekannt. Dabei wird im einem Teilprogrammschritt "Trocknen" des jeweiligen Geschirrspülprogramms der Geschirrspülmaschine zum Trocknen von Spülgut mittels eines Lüfters feuchte Luft aus dem als Spülbehälter dienenden Innenraum der Geschirrspülmaschine durch einen Sorptionsbehälter geleitet und durch das im Sorptionsbehälter befindliche reversibel dehydrierbares Trocknungsmaterial Feuchtigkeit aus der hindurchgeführten Luft entzogen. Zur Regenerierung, d.h. Desorption des Trocknungsmaterials, wird das reversibel dehydrierbares Trocknungsmaterial auf sehr hohe Temperaturen erhitzt. In diesem Trocknungsmaterial gespeichertes Wasser tritt dadurch als heißer Wasserdampf aus und wird durch eine mittels des Lüfters erzeugte Luftströmung in den Spülbehälter geleitet. Hierdurch kann Flüssigkeit und/oder ein in dem Spülbehälter befindliches Spülgut sowie die im Spülbehälter befindliche Luft erwärmt werden. Ein derartiges Sorptionstrocknungssystem hat sich für eine energiesparende und leise Trocknung des Geschirrs als sehr vorteilhaft erwiesen.

Der Erfindung liegt die Aufgabe zugrunde, ein weiter verbessertes Desorptionsergebnis für das reversibel dehydrierbare Trocknungsmaterial der Sorptionstrocknungsvorrichtung zu erreichen.

Die Erfindung geht aus von einem Verfahren zum Betreiben einer Geschirrspülmaschine, insbesondere einer Haushalts-Geschirrspülmaschine, mit einem Sorptionstrocknungssystem, bei dem wenigstens zeitweise ein Desorptionsvorgang eines reversibel dehydrierbaren Trockenmaterials, insbesondere Zeolith, bewirkt wird.

Erfindungsgemäß ist vorgesehen, dass den Desorptionsvorgang beeinflussende Parameter zur Bestimmung des Zeitpunktes zur Durchführung der Desorption ausgewertet werden. Dies erlaubt es durch eine angepasste Auswahl des Zeitpunktes, an dem der Desorptionsvorgang stattfinden soll, eine effiziente Desorption zu gewährleisten, da so sichergestellt wird, dass der Desorptionsvorgang dann durchgeführt wird, wenn die Temperatur der Luft im Innnenraum der Geschirrspülmaschine relativ am niedrigsten ist und somit das Feuchtigkeitsaufnahmevermögen der Luft am größten ist.

In einer Weiterbildung ist vorgesehen, dass als Parameter die Lufttemperatur in der Geschirrspülmaschine und/oder die Wasserzulauftemperatur erfasst werden. Es kann also nur die Lufttemperatur alleine oder die Wasserzulauftempertur alleine oder beide Temperaturen zusammen ausgewertet werden. Dabei hängt die Lufttemperatur in der Geschirrspülmaschine von Raumtemperatur im Bereich der Umgebung der Geschirrspülmaschine. Die Lufttemperatur kann allerdings auch stark von der Raumtemperatur abweichen, wenn kurz vorher ein Spülprogrammdurchlauf erfolgte, ohne dass es zu einer Abkühlung der Geschirrspülmaschine kommen konnte. Wird nur die Lufttemperatur oder Wasserzulauftemperatur erfasst kann die Bestimmung des Zeitpunktes zur Durchführung der Desorption anhand abgespeicherter Werte, z.B. in Tabellenform, erfolgen. Dabei wird auch die Wasserzulauftemperatur das Ausmaß der Abkühlung durch eine Neubefüllung mit Flüssigkeit, insbesondere mit Wasser aus einem hausseitigen Versorgungssystem, festgelegt. Werden hingegen sowohl die Luft- als auch die Wasserzulauftemperatur erfasst, kann ebenfalls ein Vergleich mit abgespeicherten Werten erfolgen und/oder die Differenz der beiden Temperaturen ausgewertet und zur Bestimmung des Zeitpunktes der Desorption Die Differenz dieser beiden Temperaturwerte ist daher ein Maß zur Bestimmung, wie stark die Temperatur im Innenraum der Geschirrspülmaschine unter die Starttemperatur absinken wird. Alternativ zur Erfassung der Lufttemperatur kann auch die Erfassung der Raumtemperatur allein oder zusammen mit der Wasserzulauftemperatur am Aufstellungsort der Geschirrspülmaschine vorgesehen sein..

In einer Weiterbildung ist vorgesehen, dass ein Desorptionsvorgang wenigstens teilweise während eines ersten Programmschritts durchgeführt wird, während dem Heizungsmittel der Geschirrspülmaschine betrieben werden, wenn die Lufttemperatur höchstens um einen vorgegebenen Temperaturwert höher als die Wasserzulauftemperatur ist. Dabei kann es sich bei den Heizungsmitteln um eine Luftheizung handeln, mit der Luft erwämbar ist, die durch das Trocknungsmaterial getrieben wird. In diesem Fall ist keine zu starke Abkühlung durch ein Neubefüllen mit Flüssigkeit zu erwarten, so dass ein Desortionsvorgang bei dem ersten Programmschritt durchgeführt wird, bei dem eine Erwärmung von Flüssigkeit erfolgt, wie z.B. dem Programmschritt Reinigen oder dem Programmschritt Vorspülen, wenn eine besonders intensive Reinigung erwünscht ist.

In einer Weiterbildung ist vorgesehen, dass ein Desorptionsvorgang wenigstens teilweise während eines Programmschritts, bei dem Heizungsmittel betrieben werden nach einem wenigstens teilweisen Flüssigkeitswechsel durchgeführt wird, wenn die Lufttemperatur mindestens um einen vorgegebenen Temperaturwert höher als die Wasserzulauftemperatur ist. In diesem Fall ist eine deutliche Abkühlung durch ein Neubefüllen mit Flüssigkeit zu erwarten, so dass ein Desortionsvorgang bei dem späteren Programmschritt durchgeführt wird, vor dem eine Neubefüllung im Rahmen eines Flüssigkeitswechsels durchgeführt wird. Es kann sich z.B. um den Programmschritt Reinigen oder den Programmschritt Klarspülen handeln

In einer Weiterbildung ist vorgesehen, dass der vorgegebene Temperaturwert im Wesentlichen zwischen 3 bis 30°C, insbesondere zwischen 5 und 15°C gewählt wird. Somit ist sichergestellt, dass nur bei großen Temperaturunterschieden der Zeitpunkt des Desorptionvorgangs verschoben, bei denen aufgrund der hohen Starttemperatur keine vollständige und effiziente Desorption zu erwarten ist.

In einer Weiterbildung ist vorgesehen, dass der Desorptionsvorgang wenigstens teilweise während eines Programmschritts Reinigen mit Reinigerzugabe und Reinigungswirkung durchgeführt wird. Dies erlaubt eine besonders energieeffiziente Reinigung von Spülgut.

In einer Weiterbildung ist vorgesehen, dass der Desorptionsvorgang wenigstens teilweise während eines Programmschritts Vorspülen mit Reinigungswirkung ohne Reinigerzugabe durchgeführt wird. Durch die damit verbundene Erwärmung kann die Reinigungswirkung während des Programmschritts Vorspülen und damit des Spülprogramm gesteigert werden.

In einer Weiterbildung ist vorgesehen, dass der Desorptionsvorgang wenigstens teilweise während eines Programmschritts Klarspülen mit Klarspülerzugabe durchgeführt wird. Durch die damit verbundene Erwärmung kann die Trocknungswirkung während des nachfolgenden Programmschritts Trocknen gesteigert werden bzw. die Dauer des Programmschritts Trocknen reduziert werden.

In einer Weiterbildung ist vorgesehen, dass in einem in wärmeleitenden Kontakt mit der Umgebung der Geschirrspülmaschine stehenden Wassertank eine Flüssigkeitsmenge, insbesondere einer Frischwassermenge aus einem hausseitigen Wasserversorgungssystem, zwischengespeichert wird. Dabei wird der Wassertank am Ende eines Spülprogrammdurchlaufs befüllt, so dass in der Zwischenzeit bis zum nächsten Start eines Spülprogrammdurchlaufs sich die in dem Wassertank zwischengespeicherte Wassermenge ausgehend von Wasserzulauftemperatur von z.B. 15°C auf Raumtemperatur erwärmen kann. Diese auf Raumtemperatur erwärmte Flüssigkeitsmenge wird bei einem Spülprogrammdurchlauf zur Durchführung des Spülprogrammschritts Vorspülen verwendet. Eine erneute Befüllung mit Wasser aus dem Wasserversorgungssystem bewirkt eine entsprechende Abkühlung unter die Raumtemperatur.

Ferner wird die Aufgabe der Erfindung gelöst durch eine Geschirrspülmaschine, insbesondere einer Haushalts-Geschirrspülmaschine, das ausgebildet ist, bei wenigstens einem Programmschritt einer Mehrzahl von Programmschritten wenigstens teilweise ein Desorptionsvorgang eines reversibel dehydrierbaren Trockenmaterials, insbesondere Zeolith, eines Sorptionstrocknungssystem, zu bewirken, wobei erfindungsgemäß vorgesehen ist, dass Erfassungsmittel zur Erfassung von Umgebungsparameter am Aufstellungsort der Geschirrspülmaschine und Auswertemittel zum Bestimmen des Zeitpunktes zur Durchführung der Desorption vorgesehen sind.

Weiterbildungen der erfindungsgemäßen Geschirrspülmaschine sind in den Unteransprüchen angegeben.

Die Erfindung und ihre Weiterbildung werden nachfolgend anhand von Zeichnungen näher erläutert.

Es zeigen:
- Fig. 1: eine schematische Darstellung eines Ausführungsbeispiels einer erfindungsgemäßen Geschirrspülmaschine mit einem Sorptionstrocknungssystem,
- Fig. 2: eine schematische Darstellung des Temperaturverlaufs während eines ersten Ausführungsbeispiels eines erfindungsgemäßen Spülprogrammdurchlaufs,
- Fig. 3: eine schematische Darstellung des Temperaturverlaufs eines weiteren, zweiten Ausführungsbeispiels eines erfindungsgemäßen Spülprogrammdurchlaufs, und
- Fig. 4: eine schematische Darstellung des Temperaturverlaufs eines weiteren, dritten Ausführungsbeispiels eines erfindungsgemäßen Spülprogrammdurchlaufs.

Es wird zunächst auf Figur 1 Bezug genommen.

Eine im vorliegenden Ausführungsbeispiel als Haushalts-Geschirrspülmaschine ausgebildete Geschirrspülmaschine GS weist einen als Spülbehälter dienenden Innenraum IR auf, der mittels einer an der Geschirrspülmaschine GS schwenkbar angelenkten Tür (nicht dargestellt) zum Beladen und Entladen geöffnet bzw. geschlossen werden kann. In dem Innenraum IR der Geschirrspülmaschine GS sind Geschirrkörbe GK zur Aufnahme von zu reinigendem Spülgut vorgesehen, die aus dem Innenraum IR der Geschirrspülmaschine GS herausgezogen werden können, um das Be- und Entladen zu erleichtern.

Um das in den Geschirrkörben GK gelagerte Spülgut zu reinigen sind in dem Innenraum IR der Geschirrspülmaschine GS als Sprüharme SA ausgebildete Mittel zur Beaufschlagung von Spülgut mit Flüssigkeit vorgesehen, wobei es sich bei der Flüssigkeit um z.B. mit Reinigungsmitteln oder mit Klarspüler versetztes Wasser handeln kann, um so eine Reinigungswirkung bzw. streifenfreie Trocknung zu bewirken. Die vom Spülgut herabfließende Flüssigkeit sammelt sich in einem Pumpensumpf PS, der im Bodenbereich des Innenraumes IR der Geschirrspülmaschine GS angeordnet ist.

Die Sprüharme SA sind über eine Zuführleitung ZL mit einer Umwälzpumpe UP flüssigkeitsleitend verbunden, die neben anderen Bauteilkomponenten der Geschirrspülmaschine GS in einer Bodenbaugruppe BO unterhalb des Innenraums IR der Geschirrspülmaschine GS angeordnet ist. Im Betrieb, d.h. bei laufender Umwälzpumpe UP, saugt die Umwälzpumpe UP die sich in dem Pumpensumpf PS angesammelte Flüssigkeit an und fördert diese durch die Zuführleitung ZL zu den Sprüharmen SA. Um die durch den Betrieb der Umwälzpumpe UP umgewälzte Flüssigkeit zu erwärmen weist die Umwälzpumpe eine integrierte Wasserheizung WZ zur Erwärmung der Flüssigkeit auf. Alternativ kann neben der Umwälzpumpe UP ein separater Durchlauferhitzer oder eine andere Wasserheizung vorgesehen sein. Zum Entleeren des Innenraums IR der Geschirrspülmaschine GS ist eine Laugenpumpe LP vorgesehen, die ebenfalls in flüssigkeitsleitender Verbindung mit dem Pumpensumpf PS steht und mit einer Entsorgungsleitung EL an ein hausseitiges Abwasserentsorgungsnetz angeschlossen werden kann.

Ferner weist die Geschirrspülmaschine GS ein Sorptionstrockungssystem auf, mit dem in den Geschirrkörben GR angeordnetes und gereinigtes Spülgut am Ende eines Spülprogrammdurchlaufs getrocknet werden kann. Hierzu ist in der Bodenbaugruppe BO ein Sorptionsbehälter SB vorgesehen, der über einen Luftkanal LK mit einem Einlass EI luftleitend verbunden ist, wobei zur Erzeugung einer Zwangsdurchströmung ein Lüfter LT vorgesehen ist. Um die durch den Einlass EI angesaugte und durch den Lüfter LT in den Sorptionsbehälter beförderte Luft wieder in den Innenraum IR der Geschirrspülmaschine GS zurückzufördern ist eine Ausblasöffnung AU im Bodenbereich des Innenraums IR Geschirrspülmaschine GS vorgesehen.

Um eine Trocknung von gereinigtem Spülgut zu bewirken, wird durch den Lüfter LT Luft aus dem Innenraum IR der Geschirrspülmaschine GS angesaugt, durch den Sorptionsbehälter SB geleitet und wieder durch die Ausblasöffnung AU zurück in den Innenraum IR der Geschirrspülmaschine GS geleitet. Um hierbei die umgewälzte Luft zu Trocknen ist in dem Sorptionsbehälter SB ein Trocknungsmittel zur Durchführung einer exothermen Trocknung vorgesehen. Es handelt sich dabei um ein reversibel dehydrierbares Trocknungsmaterial, z.B. Zeolith, das auf Grund seiner hydroskopischen Eigenschaft Wasser aufnimmt, wobei zeitgleich Wärmeenergie freigesetzt wird. Durch diese freigesetzte Wärmeenergie wird eine Erwärmung der umgewälzten Luft bewirkt, was zugleich das Feuchtigkeitsaufnahmevermögen der umgewälzten Luft erhöht. Am Ende eines Trocknungsvorgangs ist eine Flüssigkeitsmenge, in dem Trocknungsmaterial ZEO gespeichert.

Um das Aufnahmevermögen des Trocknungsmittels ZEO für einen erneuten Spülprogrammdurchlauf wieder herzustellen, ist eine Luftheizung HZ vorgesehen, die im vorliegenden Ausführungsbeispiel in dem Sorptionsbehälter SB angeordnet ist. Es ist jedoch auch möglich, eine Luftheizung außerhalb des Sorptionsbehälters SB anzuordnen, z.B. in dem Luftkanal LK, um eine Erwärmung der in den Sorptionsbehälter SB geförderten Luft zu bewirken. Um die in den Trocknungsmaterial ZEO gespeicherte Flüssigkeitsmenge auszutreiben, wird eine mit dem Lüfter LT erzeugte Luftströmung erwärmt, so dass das Trocknungsmaterial ZEO auf Temperaturen erhitzt werden kann, bei denen die in dem Trocknungsmaterial ZEO gespeicherte Wassermenge wieder freigesetzt werden kann.

Es wird nun zusätzlich auf die Figuren 2 bis 4 Bezug genommen.

Geschirrspülmaschinen GS durchlaufend zur Reinigung und Trocknung von zu reinigendem Spülgut, Spülprogramme, die aus einer Mehrzahl von Programmschritten bestehen, die nacheinander durchlaufen werden. Ein derartiges Programm kann aus den Programmschritten Vorspülen V, Reinigen R, Zwischenspülen Z, Klarspülen K und Trocknen T bestehen, wobei einzelne Programmschritte, wie z. B. das Vorspülen V oder Zwischenspülen Z auch ausgeblendet werden können, während es auch denkbar ist, einzelne Programmschritte mehrfach zu durchlaufen, wie z.B. das Zwischenspülen Z. Während des Vorspülens V wird bspw. Spülgut mit Wasser ohne Zugabe von Reinigungsmitteln beaufschlagt, wobei dies entweder mit nicht erwärmten Wasser oder mit mittels einer Heizung erwärmten Wasser durchgeführt wird. Hierzu kann Wasser verwendet werden, dass in einem Wassertank (nicht dargestellt) gespeichert wurde. Ein derartiger Wassertank kann mit der Umgebung der Geschirrspülmaschine in wärmeleitender Verbindung stehen, so dass in dem Wassertank zwischengespeicherte Flüssigkeit, wie z.B. Wasser aus einem hausseitigen Versorgungssystem, sich auf Raumtemperatur erwärmen kann. In dem Reinigungsschritt R erfolgt eine Reinigung von Spülgut durch Beaufschlagung von mit Reinigungsmitteln versetztem Wasser, d.h. während des Reinigungsschritts erfolgt eine Reinigungsmittelzugabe. Ferner erfolgt eine Erwärmung der Flüssigkeit, um so die Reinigungswirkung des Reinigungsmittels zu steigern. Dabei setzt sich der Reinigungsschritt R aus einer Heizphase P1, P2 zusammen, in der die Flüssigkeit in der Geschirrspülmaschine GS mittels Heizmitteln erwärmt wird, bis eine vorgegebene Maximaltemperatur erreicht ist und einer anschließenden Nachwaschphase zusammen, während der bei ausgeschalteten Heizungsmittel die sich langsam abkühlende Flüssigkeit mittels der Umwälzpumpe UP umgewälzt wird. In dem Programmschritt Zwischenspülen Z wird das Spülgut mit Flüssigkeit beaufschlagt, um so Schmutzreste aus der Geschirrspülmaschine GS zu fördern. Der nächste Programmschritt ist das Klarspülen K zur Vorbereitung des Programmschritts Trocknen T, bei dem mit Klarspülmittel versetztes Wasser mittels der Umwälzpumpe umgewälzt und über die Sprüharme SA auf das nun gereinigte Spülgut aufgebracht wird. Abschließend erfolgt der Programmschritt Trocknen T, in dem das Spülgut nicht mehr mit Flüssigkeit beaufschlagt wird, sondern durch Betrieb des Lüfters LT eine durch den Innenraum IR der Geschirrspülmaschine GS und dem Sorptionsbehälter SB zirkulierende Luftströmung erzeugt wird. Zwischen den einzelnen Programmschritten kann ein vollständiger oder wenigstens teilweiser Flüssigkeitswechsel durchgeführt werden, d.h., die Geschirrspülmaschine GS wird mittels der Laugenpumpe LP und der Entsorgungsleitung EL entleert und durch eine zu einem hausseitigen Versorgungssystem eine Verbindung herstellende Versorgungsleitung (nicht dargestellt) wieder neu befüllt werden.

Bei dem Spülprogrammablauf gemäß Figur 2 erfolgt nur in dem Programmschritt Reinigen R eine Erwärmung von Flüssigkeit. Dabei wird ausgehend von einer Starttemperatur T0 zuerst während einer ersten Phase P1 die mit der Umwälzpumpe UP umgewälzte Flüssigkeit durch die Luftheizung HZ in dem Sorptionsbehälter SB auf eine maximale Temperatur T1 erwärmt, wobei zugleich der Lüfter LT eine durch den Innenraum IR der Geschirrspülmaschine GS zirkulierende Luftströmung erzeugt. Durch die Luftheizung HZ wird das Trocknungsmaterial ZEO in den Sorptionsbehälter SB auf Temperaturen erhitzt, bei denen die in dem Trocknungsmaterial ZEO gespeicherte Wassermenge aus dem Trocknungsmaterial ZEO ausgetrieben und durch die Ausblasöffnung AU in dem Innenraum IR Geschirrspülmaschine GS gefördert wird. Durch die Wirkung der Luftheizung HZ ist diese Flüssigkeitsmenge aufgeheizt und bewirkt somit durch die Vermischung der bereits mit der Umwälzpumpe UP umgewälzten Flüssigkeit eine Erwärmung der Gesamtflüssigkeitsmenge im Innenraum IR Geschirrspülmaschine GS. Dadurch, dass mittels der Luftheizung HZ während des Programmschritts Reinigen R eine Aufheizung bis auf die erste Temperatur T1 erfolgt, ist sichergestellt, dass das Trockenmaterial ZEO durch die Umwälzung von verhältnismäßig kalter und trockener Luft aus dem Innenraum IR Geschirrspülmaschine GS zuverlässig und vollständig desorbiert werden kann. Anstelle eines starren Spülprogrammablaufs, bei dem bei einem ersten Programmabschnitt, bei dem eine Erwärmung von Flüssigkeit erfolgt, ein Desorptionsvorgang durchgeführt wird, kann es auch in einem alternativen Ausführungsbeispiel vorgesehen sein, den Desorptionsvorgang beeinflussende Parameter zur Bestimmung des Zeitpunktes zur Durchführung der Desorption auszuwerten. Hierbei kann es sich die Lufttemperatur und die Wasserzulauftemperatur handeln. Beispielsweise kann ein Desorptionsvorgang in einem Programmschritt Reinigen oder Klarspülen oder auch, wenn dies zweckmäßig ist, während des Programmschritts Vorspülen erfolgen.

Während des Desorbierens mittels der Luftheizung HZ wird die Ausblasöffnung AU in dem Innenraum IR Geschirrspülmaschine GS gekühlt, um so sicherzustellen, dass es auf Grund der Heizleistung der Luftheizung HZ zu keiner übermäßigen Erwärmung der Ausblasöffnung HZ mit Überhitzungsschäden kommt.

Hierzu wird während des Betriebs der Luftheizung HZ, d.h. z.B. während der Phase P1, die Umwälzpumpe UP betrieben, so dass durch die Umwälzpumpe Flüssigkeit von dem Pumpensumpf PS durch die Zuführleitung zu dem Sprüharm SA gefördert wird. Hierdurch werden die Sprüharme SA in Rotation versetzt und bewirken durch Besprühen der Ausblasöffnung AU, insbesondere einer die Ausblasöffnung AU abdeckenden Kappe mit Flüssigkeit, eine Kühlung derselben.

In einer nächsten Phase P2 des Programmschritts Reinigen R wird mittels der Wasserheizung WZ die Flüssigkeitsmenge ausgehend von der ersten Temperatur T1 auf die zweite Temperatur T2 aufgeheizt.

Um die Reinigungswirkung während des Programmschritts Reinigen R zu erhöhen, ist vorgesehen durch Erhöhung der Drehzahl der Umwälzpumpe UP den Sprühdruck der aus dem Sprüharm SA austretenden Wasserstrahlen zu steigern. Hierzu wird während des Programmschritts Reinigen R während der Nachwaschphase NA die mittels der Umwälzpumpe UP umgewälzte Flüssigkeitsmenge durch einen Nachfüllschritt erhöht, bspw. zum Zeitpunkt t1 (vgl. Figur 2) und anschließend die Drehzahl der Umwälzpumpe UP erhöht, z.B. kontinuierlich, bis die Umwälzpumpe wieder unter Rundlaufbedingung läuft, d.h., während des Betriebs keine Luftblasen ansaugt, was die Förderleistung der Umwälzpumpe UP reduziert und zu einer unerwünschten Geräuschentwicklung führt. Hierdurch wird es möglich, die während des Desorbierens freigesetzte Flüssigkeitsmenge, die im Trocknungsmaterial ZEO gespeichert war, bei der Bemessung der nachzufüllenden Flüssigkeitsmenge zu berücksichtigen und somit den Gesamtwasserbedarf bei verbesserter Reinigungsleistung zu reduzieren.

Zwischen dem Programmschritt Klarspülen K und dem Programmschritt Trocknen T ist eine Abtropfphase AB vorgesehen (vgl. Figur 2), während der am gereinigten Spülgut anhaftende Flüssigkeit, d.h. mit Klarspüler versetztes Wasser, schwerkraftbedingt von dem Spülgut ablaufen kann und sich in den Pumpensumpf PS des Innenraums IR der Geschirrspülmaschine GS sammeln kann. Hierdurch wird die von dem Sorptionstrocknungsystem aufzunehmende Flüssigkeitsmenge reduziert und damit die Dauer des Programmschritt Trocknen T.

Vor dieser Abtropfphase AB, d.h. am Ende des Programmschritts Klarspülen K, erfolgt ein Abpumpvorgang, bei dem die mit Klarspüler versetzte Flüssigkeit mittels der Laugenpumpe LP durch die Entleerungsleitung EL in ein hausseitiges Abwasserentsorgungssystem gefördert wird. Es folgt die Abtropfphase AB, während der weder die Umwälzpumpe UP noch die Laugenpumpe LP sowie auch nicht der Lüfter LT oder eine der genannten Heizungen HZ, WZ in Betrieb sind. Nach Ablauf dieser Abtropfphase AB beginnt der Programmschritt Trocknen T durch Inbetriebnahme des Lüfters LT, so dass eine durch den Innenraum IR der Geschirrspülmaschine und dem Sorptionsbehälter SB zirkulierende Luftströmung erzeugt wird, um das gereinigte Spülgut in den Geschirrkörben GK zu trocknen. Am Ende des Programmschritts Trocknen T erfolgt ein weiterer Abpumpvorgang mittels der Laugenpumpe LP, mittels dem eine verbleibende Flüssigkeitsmenge aus der Geschirrspülmaschine GS durch die Entleerungsleitung EL in ein hausseitiges Abwasserentsorgungssystem gefördert wird. Alternativ hierzu kann auch vorgesehen sein, einen weiteren Abpumpvorgang zusätzlich oder alternativ zu Beginn des Programmschritts Trocknen T durchzuführen.

Bei dem Spülprogramm gemäß Figur 3 und 4 erfolgt eine Erwärmung von Flüssigkeit im ersten der Programmschritte, dem Programmschritt Vorspülen V. Hierzu wird mittels der Luftheizung HZ Flüssigkeit ausgehend von einer Starttemperatur T0 während einer Phase P1' auf eine Temperatur T1' erwärmt, in dem wie oben beschrieben mittels des Lüfters LT eine durch den Innenraum IR der Geschirrspülmaschine GS und dem Sorptionsbehälter SB zirkulierende Luftströmung erzeugt wird. Nach Erreichen der Temperatur T1' wird die Luftheizung HZ deaktiviert. Zu diesem Zeitpunkt ist das Trocknungsmaterial ZEO noch nicht vollständig desorbiert ist, d.h. in dem Trocknungsmaterial ZEO ist eine Restwassermenge gespeichert. Um diese Restwassermenge aus dem Trocknungsmaterial ZEO auszutreiben und somit ein wieder voll wasseraufnahmefähiges Trocknungsmaterial ZEO zu Beginn des Programmschritts Trocknen T zur Verfügung zu haben, wird im nachfolgenden Programmschritt Reinigen R zuerst die Flüssigkeit mittels der Luftheizung HZ auf eine Temperatur T1 aufgeheizt und anschließend durch Betrieb der Wasserheizung auf die Temperatur T2 aufgeheizt. Das heißt, die Desorptionsphase des Trocknungsmittels ZEO im Sorptionsbehälter SB ist in diesem Ausführungsbeispiel zweigeteilt und verteilt sich auf zwei Programmschritte, nämlich dem Programmschritt Vorspülen V und dem Programmschritt Reinigen R.

Um die Reinigungswirkung durch eine weitere Erhöhung der Temperatur zu steigern, kann eine weitere Phase P3 (vgl. Figur 3) vorgesehen sein, während der mit der Wasserheizung WZ eine weitere Erwärmung der Flüssigkeit auf eine Temperatur T3 erfolgt.

Um das Trocknungsergebnis am Ende des Programmschritts Trocknen T zu verbessern, ist bei den Ausführungsbeispielen gemäß den Figuren 3 und 4 vorgesehen, dass während des Klarspülschritts K eine Erwärmung der Flüssigkeit erfolgt. Hierzu wird während einer Phase P4 mittels der Wasserheizung WZ Flüssigkeit, bei der es sich um Wasser oder um mit Klarspüler versetztes Wasser handelt, auf eine Temperatur T4 aufgeheizt. Alternativ kann hierzu anstelle der Wasserheizung auch die Luftheizung HZ verwendet werden, um z.B. eine bisher im Programmverlauf nicht vollständig erfolgte Desorption zu vollenden. Zusätzlich kann während einer weiteren Phase P5 eine weitere Erwärmung der Flüssigkeit auf eine Temperatur T5 erfolgen, um die Trocknung mit der Sorptionstrocknungssystem zu verbessern.

### Bezugszeichenliste

- AB: Abtropfphase
- AU: Ausblassöffnung
- BO: Bodenbaugruppe
- EI: Einlass
- EL: Entsorgungsleitung
- GK: Geschirrkorb
- GS: Geschirrspülmaschine
- HZ: Luftheizung
- IR: Innenraum
- LK: Luftkanal
- LP: Laugenpumpe
- LT: Lüfter
- NA: Nachwaschphase
- P1': Phase 1'
- P1: Phase 1
- P2: Phase 2
- P3: Phase 3
- P4: Phase 4
- P5: Phase 5
- PS: Pumpensumpf
- SA: Sprüharm
- SB: Sorptionsbehälter
- t1: Nachfüllzeitpunkt
- T0: Starttemperatur
- T1': Temperatur
- T1: Temperatur
- T2: Temperatur
- T3: Temperatur
- T4: Temperatur
- T5: Temperatur
- UP: Umwälzpumpe
- WZ: Wasserheizung
- ZEO: Trocknungsmaterial
- ZL: Zuführleitung

## Patentansprüche

1. Verfahren zum Betreiben einer Geschirrspülmaschine (GS), insbesondere einer Haushalts-Geschirrspülmaschine, bei dem wenigstens zeitweise ein Desorptionsvorgang eines reversibel dehydrierbaren Trockenmaterials (ZEO), insbesondere Zeolith, eines Sorptionstrocknungssystem bewirkt wird,
**dadurch gekennzeichnet, dass**
den Desorptionsvorgang beeinflussende Parameter zur Bestimmung des Zeitpunktes zur Durchführung der Desorption ausgewertet werden.

2. Verfahren nach Anspruch 1, **dadurch gekennzeichnet, dass** als Parameter die Lufttemperatur in der Geschirrspülmaschine (GS) und/oder die Wasserzulauftemperatur erfasst werden.

3. Verfahren nach Anspruch 2, **dadurch gekennzeichnet, dass** ein Desorptionsvorgang wenigstens teilweise während eines ersten Programmschritts (V, R), während dem Heizmittel der Geschirrspülmaschine (GS) betrieben werden, von einer Mehrzahl von Programmschritten (V, R, Z, K, T) durchgeführt wird, wenn die Lufttemperatur höchstens um einen vorgegebenen Temperaturwert höher als die Wasserzulauftemperatur ist.

4. Verfahren nach Anspruch 2 oder 3, **dadurch gekennzeichnet, dass** ein Desorptionsvorgang wenigstens teilweise während eines Programmschritts (R, K) einer Mehrzahl von Programmschritten (V, R, Z, K, T), während dem Heizmittel der Geschirrspülmaschine (GS) betrieben werden, durchgeführt wird, wenn die Lufttemperatur mindestens um einen vorgegebenen Temperaturwert höher als die Wasserzulauftemperatur ist.

5. Verfahren nach Anspruch 3 oder 4, **dadurch gekennzeichnet, dass** der vorgegebene Temperaturwert im Wesentlichen zwischen 3 bis 30°C, insbesondere zwischen 5 und 15°C gewählt wird.

6. Verfahren nach mindestens einem der Ansprüche 3 bis 5, **dadurch gekennzeichnet, dass** der Desorptionsvorgang wenigstens teilweise während eines Programmschritts Reinigen (R) mit Reinigerzugabe und Reinigungswirkung durchgeführt wird.

7. Verfahren nach mindestens einem der Ansprüche 3 bis 6, **dadurch gekennzeichnet, dass** der Desorptionsvorgang wenigstens teilweise während eines Programmschritts Vorspülen (V) mit Reinigungswirkung ohne Reinigerzugabe durchgeführt wird.

8. Verfahren nach mindestens einem der Ansprüche 3 bis 7, **dadurch gekennzeichnet, dass** der Desorptionsvorgang wenigstens teilweise während eines Programmschritts Klarspülen (K) mit Klarspülerzugabe durchgeführt wird.

9. Verfahren nach mindestens einem der Ansprüche 1 bis 9, **dadurch gekennzeichnet, dass** in einem in wärmeleitenden Kontakt mit der Umgebung der Geschirrspülmaschine (GS) stehenden Wassertank eine Flüssigkeitsmenge, insbesondere einer Frischwassermenge aus einem hausseitigen Wasserversorgungssystem, zwischengespeichert wird.

10. Verfahren nach mindestens einem der Ansprüche 1 bis 10, **dadurch gekennzeichnet, dass** als Luftheizung ausgebildete Heizungsmittel (HZ) verwendet werden.

11. Geschirrspülmaschine (GS), insbesondere Haushalts-Geschirrspülmaschine, mit einem Sorptionstrocknungssystem, das ausgebildet ist, wenigstens zeitweise einen Desorptionsvorgang eines reversibel dehydrierbaren Trockenmaterials (ZEO), insbesondere Zeolith, zu bewirken,
**dadurch gekennzeichnet, dass**
Erfassungsmittel zur Erfassung von den Desorptionsvorgang beeinflussenden Parametern und Auswertemittel zum Bestimmen des Zeitpunktes anhand der Parameter zur Durchführung der Desorption vorgesehen sind.

12. Geschirrspülmaschine (GS) nach Anspruch 11, **dadurch gekennzeichnet, dass** die Erfassungsmittel zur Erfassung der Lufttemperatur in der Geschirrspülmaschine (GS) und der Wasserzulauftemperatur ausgebildet sind.

13. Geschirrspülmaschine (GS) nach Anspruch 11 oder 12, **dadurch gekennzeichnet, dass** die Auswertemittel derart eingerichtet sind, das ein Desorptionsvorgang wenigstens teilweise in einem ersten Programmschritt (V, R) einer Mehrzahl von Programmschritten (V, R, Z, K, T) durchgeführt wird, während dem Heizmittel (HZ) der Geschirrspülmaschine (GS) betrieben werden, wenn die Lufttemperatur höchstens um einen vorgegebenen Temperaturwert höher als die Wasserzulauftemperatur ist.

14. Geschirrspülmaschine (GS) nach Anspruch 12 oder 13, **dadurch gekennzeichnet, dass** die Auswertemittel derart eingerichtet sind, das ein Desorptionsvorgang wenigstens teilweise in einem Programmschritt (R, K) einer Mehrzahl von Programmschritten (V, R, Z, K, T), bei dem Heizmittel (HZ) der Geschirrspülmaschine (GS) betrieben werden durchgeführt wird, wenn die Lufttemperatur mindestens um einen vorgegebenen Temperaturwert höher als die Wasserzulauftemperatur ist.

15. Geschirrspülmaschine (GS) nach Anspruch 13 oder 14, **dadurch gekennzeichnet, dass** der vorgegebene Temperaturwert im Wesentlichen zwischen 3 bis 30°C, insbesondere zwischen 5 und 15°C gewählt ist.

16. Geschirrspülmaschine (GS) nach mindestens einem der Ansprüche 13 bis 15, **dadurch gekennzeichnet, dass** der Desorptionsvorgang wenigstens teilweise während eines Programmschritts Reinigen (R) mit Reinigerzugabe und Reinigungswirkung durchführbar ist.

17. Geschirrspülmaschine (GS) nach mindestens einem der Ansprüche 13 bis 16, **dadurch gekennzeichnet, dass** der Desorptionsvorgang wenigstens teilweise während eines Programmschritts Vorspülen (V) mit Reinigungswirkung ohne Reinigerzugabe durchführbar ist.

18. Geschirrspülmaschine (GS) nach mindestens einem der Ansprüche 13 bis 17, **dadurch gekennzeichnet, dass** der Desorptionsvorgang wenigstens teilweise während eines Programmschritts Klarspülen (K) mit Klarspülerzugabe durchführbar ist.

19. Geschirrspülmaschine (GS) nach mindestens einem der Ansprüche 13 bis 18, **gekennzeichnet durch** einen in wärmeleitenden Kontakt mit der Umgebung der Geschirrspülmaschine stehenden Wassertank zur Zwischenspeicherung einer Flüssigkeitsmenge, insbesondere einer Frischwassermenge aus einem hausseitigen Wasserversorgungssystem.

20. Geschirrspülmaschine (GS) nach mindestens einem der Ansprüche 11 bis 19, **dadurch gekennzeichnet, dass** die Heizungsmittel (HZ) als Luftheizung ausgebildet sind.

## Claims

1. Method of operating a dishwasher (GS), particularly a domestic dishwasher, in which a desorption process of a reversibly dehyrdratable drying material (ZEO), particularly zeolite, of a sorption drying system is carried out at least at intervals, **characterised in that** parameters influencing the desorption process are evaluated for determination of the instant in time for performance of the desorption.

2. Method according to claim 1, **characterised in that** the air temperature in the dishwasher (GS) and/or the water feed temperature is or are detected as parameter.

3. Method according to claim 2, **characterised in that** a desorption process is performed at least partly during a first program step (V, R), while the heating means of the dishwasher (GS) are operated, of a plurality of program steps (V, R, Z, K, T), when the air temperature is higher than the water feed temperature by at most a predetermined temperature value.

4. Method according to claim 2 or 3, **characterised in that** a desorption process is performed at least partly during a program step (R, K) of a plurality of program steps (V, R, Z, K, T), during which heating means of the dishwasher (GS) are operated, when the air temperature is higher than the water feed temperature at least by a predetermined temperature value.

5. Method according to claim 3 or 4, **characterised in that** the predetermined temperature value is selected to be substantially between 3 to 30° C, particularly between 5 and 15° C.

6. Method according to at least one of claims 3 to 5, **characterised in that** the desorption process is performed at least partly during a program step of cleaning (R) with feed of cleaner and cleaning action.

7. Method according to at least one of claims 3 to 6, **characterised in that** the desorption process is performed at least partly during a program step of pre-rinsing (V) with cleaning action without feed of cleaner.

8. Method according to at least one of claim 3 to 7, **characterised in that** the desorption process is performed at least partly during a program step of clear-rinsing (K) with feed of clear-rinsing agent.

9. Method according to at least one of claims 1 to 9, **characterised in that** a quantity of liquid, particularly a quantity of fresh water, from a domestic water supply system is intermediately stored in a water tank disposed in thermally conductive contact with the environment of the dishwasher (GS).

10. Method according to at least one of claims 1 to 10, **characterised in that** heating means (HZ) constructed as an air heater are used.

11. Dishwasher (GS), particularly domestic dishwasher, with a sorption drying system which is constructed to carry out a desorption process of a reversibly dehydratable drying material (ZEO) particularly zeolite, at least at intervals, **characterised in that** detecting means for detection of parameters influencing the desorption process and evaluating means for determining, on the basis of the parameters, the instant in time for performance of the desorption are provided.

12. Dishwasher (GS) according to claim 11, **characterised in that** the detecting means are constructed for detecting the air temperature in the dishwasher (GS) and the water feed temperature.

13. Dishwasher (GS) according to claim 11 or 12, **characterised in that** the evaluating means are so arranged that a desorption process is performed at least partly in a first program step (V, R) of a plurality of program steps (V, R, Z, K, T), during which heating means (HZ) of the dishwasher (GS) are operated, when the air temperature is higher than the water feed temperature by at most a predetermined temperature value.

14. Dishwasher (GS) according to claim 12 or 13, **characterised in that** the evaluating means is so arranged that a desorption process is performed at least partly in a program step (R, K) of a plurality of program steps (V, R, Z, K, T), in which heating means (HZ) of the dishwasher (GS) are operated, when the air temperature is higher than the water feed temperature by at least a predetermined temperature value.

15. Dishwasher (GS) according to claim 13 or 14, **characterised in that** the predetermined temperature is selected to be substantially between 3 to 30° C, particularly between 5 and 15° C.

16. Dishwasher (GS) according to at least one of claims 13 to 15, **characterised in that** the desorption process is performable at least partly during a program step of cleaning (R) with feed of cleaner and cleaning action.

17. Dishwasher (GS) according to at least one of claims 13 to 16, **characterised in that** the desorption process is performable at least partly during a program step of pre-rinsing (V) with cleaning action without feed of cleaner.

18. Dishwasher (GS) according to at least one of claims 13 to 17, **characterised in that** the desorption process is performable at least partly during a program step of clear-rinsing (K) with feed of clear-rinsing agent.

19. Dishwasher (GS) according to at least one of claims 13 to 18, **characterised by** a water tank, which is disposed in thermally conductive contact with the environment of the dishwasher, for intermediate storage of a quantity of liquid, particularly a quantity of fresh water, from a domestic water supply system.

20. Dishwasher (GS) according to at least one of claims 11 to 19, **characterised in that** the heating means (HZ) is constructed as an air heater.

## Revendications

1. Procédé pour faire fonctionner un lave-vaisselle (GS), en particulier un lave-vaisselle ménager, comprenant, au moins de façon intermittente, une opération de désorption d'une matière sèche (ZEO) apte à être déshydrogénée de manière réversible, en particulier de la zéolithe, d'un système de séchage par sorption,
**caractérisé en ce que**
des paramètres influençant l'opération de désorption sont évalués pour déterminer le moment de réalisation de la désorption.

2. Procédé selon la revendication 1, **caractérisé en ce qu'**il est détecté comme paramètres la température de l'air dans le lave-vaisselle (GS) et/ou la température d'arrivée d'eau.

3. Procédé selon la revendication 2, **caractérisé en ce qu'**une opération de désorption est effectuée au moins partiellement pendant une première phase du programme (V, R) d'une pluralité de phases du programme (V, R, Z, K, T), pendant laquelle des moyens de chauffage du lave-vaisselle (GS) sont faits fonctionner lorsque la température de l'air dépasse la température d'arrivée d'eau au maximum d'une valeur de température prédéterminée.

4. Procédé selon la revendication 2 ou 3, **caractérisé en ce qu'**une opération de désorption est effectuée au moins partiellement pendant une phase du programme (R, K) d'une pluralité de phases du programme (V, R, Z, K, T), pendant laquelle des moyens de chauffage du lave-vaisselle (GS) sont faits fonctionner lorsque la température de l'air dépasse la température d'arrivée d'eau au minimum d'une valeur de température prédéterminée.

5. Procédé selon la revendication 3 ou 4, **caractérisé en ce que** la valeur de température prédéterminée est choisie essentiellement dans une gamme comprise entre 3 et 30°C, en particulier entre 5 et 15°C.

6. Procédé selon l'une au moins des revendications 3 à 5, **caractérisé en ce que** l'opération de désorption est effectuée au moins partiellement pendant une phase du programme Lavage (R) avec addition d'un détergent et effet nettoyant.

7. Procédé selon l'une au moins des revendications 3 à 6, **caractérisé en ce que** l'opération de désorption est effectuée au moins partiellement pendant une phase du programme Prélavage (V) avec effet nettoyant sans addition de détergent.

8. Procédé selon l'une au moins des revendications 3 à 7, **caractérisé en ce que** l'opération de désorption est effectuée au moins partiellement pendant une phase du programme Rinçage (K) avec addition d'un produit de rinçage.

9. Procédé selon l'une au moins des revendications 1 à 9, **caractérisé en ce qu'**une quantité de liquide, en particulier une quantité d'eau d'appoint provenant d'un système d'alimentation en eau domestique, est stockée provisoirement dans un réservoir d'eau, lequel est en contact thermo-conducteur avec l'environnement du lave-vaisselle (GS).

10. Procédé selon l'une au moins des revendications 1 à 10, **caractérisé en ce que** des moyens de chauffage (HZ) conçus sous forme de chauffage à air sont utilisés.

11. Lave-vaisselle (GS), en particulier lave-vaisselle ménager, équipé d'un système de séchage par sorption conçu pour engendrer, au moins de façon intermittente, une opération de désorption d'une matière sèche (ZEO) apte à être déshydrogénée de manière réversible, en particulier de la zéolithe,
**caractérisé en ce que**
il est prévu des moyens de détection permettant de détecter des paramètres influençant l'opération de désorption, et des moyens d'évaluation permettant de déterminer à l'aide des paramètres le moment de réalisation de la désorption.

12. Lave-vaisselle (GS) selon la revendication 11, **caractérisé en ce que** les moyens de détection sont conçus pour détecter la température de l'air dans le lave-vaisselle (GS) et la température d'arrivée d'eau.

13. Lave-vaisselle (GS) selon la revendication 11 ou 12, **caractérisé en ce que** les moyens d'évaluations sont configurés de façon telle qu'une opération de désorption est effectuée au moins partiellement dans une première phase du programme (V, R) d'une pluralité de phases du programme (V, R, Z, K, T), pendant laquelle des moyens de chauffage (HZ) du lave-vaisselle (GS) sont faits fonctionner lorsque la température de l'air dépasse la température d'arrivée d'eau au maximum d'une valeur de température prédéterminée.

14. Lave-vaisselle (GS) selon la revendication 12 ou 13, **caractérisé en ce que** les moyens d'évaluations sont configurés de façon telle qu'une opération de désorption est effectuée au moins partiellement dans une phase du programme (R, K) d'une pluralité de phases du programme (V, R, Z, K, T), pendant laquelle des moyens de chauffage (HZ) du lave-vaisselle (GS) sont faits fonctionner lorsque la température de l'air dépasse la température d'arrivée d'eau au minimum d'une valeur de température prédéterminée.

15. Lave-vaisselle (GS) selon la revendication 13 ou 14, **caractérisé en ce que** la valeur de température prédéterminée est choisie essentiellement dans une gamme comprise entre 3 et 30°C, en particulier entre 5 et 15°C.

16. Lave-vaisselle (GS) selon l'une au moins des revendications 13 à 15, **caractérisé en ce que** l'opération de désorption peut être effectuée au moins partiellement pendant une phase du programme Lavage (R) avec addition d'un détergent et effet nettoyant.

17. Lave-vaisselle (GS) selon l'une au moins des revendications 13 à 16, **caractérisé en ce que** l'opération de désorption peut être effectuée au moins partiellement pendant une phase du programme Prélavage (V) avec effet nettoyant sans addition d'un détergent.

18. Lave-vaisselle (GS) selon l'une au moins des revendications 13 à 17, **caractérisé en ce que** l'opération de désorption peut être effectuée au moins partiellement pendant une phase du programme Rinçage (K) avec addition d'un produit de rinçage.

19. Lave-vaisselle (GS) selon l'une au moins des revendications 13 à 18, **caractérisé par** un réservoir d'eau lequel est en contact thermo-conducteur avec l'environnement du lave-vaisselle, pour stocker provisoirement une quantité de liquide, en particulier une quantité d'eau d'appoint provenant d'un système d'alimentation en eau domestique.

20. Lave-vaisselle (GS) selon l'une au moins des revendications 11 à 19, **caractérisé en ce que** les moyens de chauffage (HZ) sont conçus sous forme de chauffage à air.
